# EUROPÄISCHE PATENTSCHRIFT

(11) **EP 3 819 221 B1**
(45) Veröffentlichungstag und Bekanntmachung des Hinweises auf die Patenterteilung: **05.04.2023**
(21) Anmeldenummer: 20205189.2
(22) Anmeldetag: 02.11.2020
(51) Int. Cl.: B65B 9/04, B65B 41/14, B65B 51/10, B65H 20/16

(54) **TIEFZIEHVERPACKUNGSMASCHINE MIT FALTEINRICHTUNG**
DEEP DRAW PACKAGING MACHINE WITH FOLDING DEVICE
MACHINE D'EMBALLAGE PAR EMBOUTISSAGE POURVU DE DISPOSITIF DE PLIAGE

(30) Priorität: 05.11.2019 DE 102019216991
(43) Veröffentlichungstag der Anmeldung: 12.05.2021
(73) Patentinhaber: MULTIVAC Sepp Haggenmüller SE & Co. KG, 87787 Wolfertschwenden (DE)
(72) Erfinder: LAU, Christian, 88178 Heimenkirch (DE); RUHLAND, Reinhard, 87730 Bad Grönenbach (DE); PATZ, Dominik, 87439 Kempten (DE)
(74) Vertreter: Grünecker Patent- und Rechtsanwälte PartG mbB

(56) Entgegenhaltungen:
- EP-A1- 2 522 580
- DE-A1-102017 114 861
- DE-U1- 20 006 336

## Beschreibung

Die Erfindung bezieht sich auf eine Tiefziehverpackungsmaschine gemäß dem Oberbegriff des Anspruchs 1. Ferner bezieht sich die Erfindung auf ein Verfahren gemäß Anspruch 7.

An herkömmlichen Tiefziehverpackungsmaschinen wird eingangs des Maschinengestells eine Stoffbahn von einem Materialspeicher in Form einer Folienrolle abgezogen und im Bereich eines Einzugs einer Kettenführung mittels beidseitig angeordneter Klammerketten randseitig ergriffen, um die Stoffbahn pro Maschinenarbeitstakt in Produktionsrichtung weiter zu transportieren.

Zur Gewichts- sowie Materialkostenreduzierung werden in der Praxis immer dünnere Packstoffe verwendet. Problematisch ist, dass sensible, sprich sehr dünne Packstoffe im Bereich der Kettenklammerung ausreißen können. Derartige Ausrisse im Packstoffmaterial können den Folientransport und damit auch den damit zusammenhängenden Herstellungsprozess entlang der Tiefziehverpackungsmaschine negativ beeinflussen.

Die DE 10 2017 114 861 A1 offenbart eine Verpackungsmaschine mit einer Folientransportvorrichtung, die dazu konfiguriert ist, zwei vertikal ausgerichtete Folienbahnen gemeinsam oder eine einfach umgefaltete sowie vertikal ausgerichtete Folienbahn in einer Produktionsrichtung entlang von Arbeitsstationen der Verpackungsmaschine zu transportieren.

Die EP 2 522 580 A1 offenbart eine Werkzeugwechseleinrichtung für eine Tiefziehverpackungsmaschine, die einen seitlichen Werkzeugwechsel aus der Tiefziehverpackungsmaschine heraus ermöglicht.

Aufgabe der Erfindung ist es, die vorangehend beschriebenen Ausrisse im Packstoffmaterial zu vermeiden.

Diese Aufgabe wird gelöst mittels einer Tiefziehverpackungsmaschine mit den Merkmalen des Anspruchs 1. Außerdem wird diese Aufgabe gelöst mittels eines Verfahrens gemäß Anspruch 7. Vorteilhafte Weiterbildungen der Erfindung sind in den jeweiligen abhängigen Ansprüchen angegeben.

Die erfindungsgemäße Tiefziehverpackungsmaschine umfasst ein Maschinengestell, eine Formstation zum Tiefziehen von Mulden in eine Stoffbahn, beispielsweise in eine Kunststofffolie, vorzugsweise in eine Kunststofffolie mit einer Folienstärke von weniger als 200 µm, weiter vorzugsweise in eine Kunststofffolie mit einer Folienstärke von weniger als 100 µm, eine Einfüllstrecke zum Einfüllen von Produkten in die Mulden, sowie eine Siegelstation zum Versiegeln der Mulden.

Ferner verfügt die erfindungsgemäße Tiefziehverpackungsmaschine über eine Kettenführung zum Führen einer Klammerkette, die zum Ergreifen der Stoffbahn ausgebildet ist, um die Stoffbahn in Produktionsrichtung entlang der Tiefziehverpackungsmaschine zu transportieren.

Erfindungsgemäß weist die Tiefziehverpackungsmaschine mindestens eine in Produktionsrichtung stromaufwärts eines Einzugs der Kettenführung positionierte Falteinrichtung zum Formen eines zum Ergreifen mittels der Klammerkette vorgesehenen mehrlagigen Randbereichs auf.

Damit kann die Stoffbahn, bevor sie in den Einzug der Kettenführung gerät, d.h. bevor diese geklammert bzw. gehalten wird, mindestens einfach, gegebenenfalls sogar mehrfach an ihrem zur Kettenklammerung vorgesehenen Randbereich umgeschlagen werden, wodurch eine mehrlagige, reißfeste Randzone zum Ergreifen mittels der Klammerketten erzeugt wird. Innerhalb des mehrlagigen Randbereichs kann im geklammerten Zustand die Belastung auf die einzelne Lage der Stoffbahn reduziert werden, wodurch sich Ausrisse im Randbereich der Stoffbahn besser vermeiden lassen. Damit lässt sich eine vorbestimmte Stoffbahnspannung aufrechterhalten.

Mittels der an der erfindungsgemäßen Tiefziehverpackungsmaschine stromaufwärts des Einzugs der Kettenführung angeordneten Falteinrichtung kann für den Transport der Stoffbahn, insbesondere für das Festhalten bzw. das Einhaken mittels der Klammerketten, eine reißfeste, mehrlagige Randzone erzeugt werden, woran eine stabile Klammerung mittels der Klammerketten möglich ist, um die ansonsten für die Herstellung von Mulden sehr dünn bereitgestellte Stoffbahn sicher und präzise entlang der Tiefziehverpackungsmaschine zu transportieren. Die Erfindung bietet sich somit vor allem für den Transport und die Verarbeitung sehr dünner, sensibler Packstoffe an.

Die Falteinrichtung umfasst mindestens eine Umlenkeinheit, die dazu ausgebildet ist, mindestens einen ihr in Transportrichtung zugeführten Seitenrand der Stoffbahn in eine zur Produktionsrichtung zunehmend abweichende, einwärts des Maschinengestells gerichtete Förderrichtung umzulenken, um den Seitenrand zum Ausbilden des mehrlagigen Randbereichs einwärts umzuschlagen. Die Umlenkeinheit kann für das Umschlagen des Seitenrands anhand konstruktiv einfacher sowie kostengünstiger Mittel bereitgestellt werden.

Vorteilhaft ist es, wenn auf beiden Seiten des Maschinengestells eine Umlenkeinheit positioniert ist, die vorzugsweise gegenüberliegend angeordnet sind und eine gleiche Form aufweisen, um an beiden Seiten des transportierten Packstoffes einen mehrlagigen Randbereich auszubilden.

Die Erfindung sieht vor, dass die Umlenkeinheit eine Umlenkrampe zum Umlenken des Seitenrands einwärts des Maschinengestells sowie einen Niederführer aufweist, der dazu ausgebildet ist, den einwärts mittels der Umlenkrampe umgelenkten Seitenrand auf die Stoffbahn niederzuführen. In technischer Hinsicht ist die Umlenkeinheit einfach herzustellen. Insbesondere lässt sich die Umlenkeinheit kostengünstig und kompakt in den Aufbau der Tiefziehverpackungsmaschine integrieren. Vor allen Dingen kann die Umlenkeinheit allein durch ihre konstruktive Ausgestaltung, sprich ihre Form das Umlenken und Niederführen des Seitenrands zur Herstellung des mehrlagigen Randbereichs ohne zusätzliche Antriebsmittel, insbesondere ohne zusätzliche Energiequelle, koordinieren.

Eine Variante sieht vor, dass die Umlenkeinheit als einteiliges, zumindest abschnittsweise spiralförmiges Blechteil ausgebildet ist. Das Blechteil kann am Maschinengestell montiert sein. Vorstellbar für einen flexiblen Einsatz wäre es, dass das Blechteil längs und/oder quer zur Produktionsrichtung stufenlos verstellbar gelagert ist, beispielsweise entlang geeigneter Längs- und/oder Querführungen am Maschinengestell verschiebbar ist.

Insbesondere sind die Umlenkrampe und der Niederführer derart integral ausgebildet, dass sie für den Seitenrand eine wendelförmige Führungsbahn bereitstellen, entlang welcher der Seitenrand selbsttätig aufsteigt, quergerichtet und niedergeführt wird, wenn er die Umlenkeinheit durchläuft. Die Umlenkeinheit gibt dem Seitenrand sozusagen für den Faltvorgang die Richtung mit.

Vorzugsweise sind im montierten Zustand sämtliche Oberflächenabschnitte der Umlenkeinheit relativ zu einer Horizontalebene geneigt ausgebildet. Dadurch ergeben sich insbesondere hinsichtlich eines hygienischen Betriebs der Tiefziehverpackungsmaschine sowie für daran durchgeführte Reinigungsprozesse Vorteile, weil an den geneigten Oberflächen Reinigungsfluide besser abfließen können.

Bevorzugterweise ist an einem Ausgang der Falteinrichtung, d.h. stromaufwärts des Einzugs der Kettenführung, eine Siegeleinrichtung zum stoffschlüssigen Verbinden mindestens eines Abschnitts des die Falteinrichtung verlassenden, mehrlagigen Randbereichs vorgesehen. Damit lässt sich im Randbereich zumindest abschnittsweise ein stoffschlüssiger Verbund zwischen den aufeinander gefalteten Lagen herstellen, beispielsweise anhand mindestens einer im Randbereich hergestellten Siegelnaht, wodurch der für die Klammerung vorgesehene Randbereich noch robuster werden kann.

Gemäß einer Ausführungsform der Erfindung weist die Siegeleinrichtung mindestens eine oberhalb des ihr zugeführten, mehrlagigen Randbereichs positionierte Siegelrolle und mindestens eine darunter positionierte Gegendruckrolle auf, um den dazwischen hindurchgeführten mehrlagigen Randbereich kontinuierlich zu versiegeln. Längs des mehrlagigen Randbereichs lässt sich damit mindestens eine kontinuierliche Siegelnaht herstellen, die die aufeinander gefalteten Lagen miteinander stoffschlüssig verbindet. Dabei lässt sich je nach Anwendungszweck optional die Form, insbesondere die Stärke der Siegelnaht variieren.

Vorzugsweise umfasst die Siegeleinrichtung mindestens einen oberhalb, entlang eines Abschnitts des mehrlagigen Randbereichs positionierten Siegelbalken und mindestens einen darunter positionierten Gegendruckbalken, um den dazwischen hindurchgeführten mehrlagigen Randbereich taktweise zu versiegeln. Damit kann der für den Siegelvorgang notwendige Wärmeeintrag innerhalb des mehrlagigen Randbereichs synchron zum Maschinenarbeitstakt der Tiefziehverpackungsmaschine gesteuert werden, wodurch sich ein überflüssiger Wärmeeintrag vermeiden ließe. Beispielsweise können der Siegelbalken und der Gegendruckbalken derart gesteuert werden, dass sie lediglich bei Stillstand der Stoffbahn zusammengeführt werden, um im dazwischen eingeklemmten mehrlagigen Randbereich die Siegelnaht auszubilden, während beim Weitertransport der Stoffbahn beide zueinander beabstandet sind, wodurch der Wärmeeintrag in das Packstoffmaterial aussetzt.

Vorstellbar wäre es, dass die Siegeleinrichtung zur Einstellung einer Siegelnahtposition quer zur Produktionsrichtung verstellbar gelagert ist. Damit kann die Siegelnaht innerhalb des mehrlagigen Randbereichs verschiedene Positionen einnehmen, sodass die Siegelnaht in einem vorbestimmten Abstand zur Klammerkette herstellbar ist. Beispielsweise ließe sich die Siegelnaht längs des mehrlagigen Randbereichs derart herstellen, dass sie nicht von Kettengliedern der Klammerketten geklammert wird, indem sie von den Kettengliedern einwärts des Maschinengestells beabstandet im mehrlagigen Randbereich ausgebildet ist.

Besonders robust ließe sich optional der mehrlagige Randbereich der Stoffbahn dadurch herstellen, dass der Falteinrichtung und/oder der Siegeleinrichtung eine Materialstreifeneinrichtung zugeordnet ist, die dazu ausgebildet ist, einen gesonderten Materialstreifen zur Einarbeitung in den mehrlagigen Randbereich vorzuhalten. Vorstellbar wäre es, dass die Materialstreifeneinrichtung in die Siegeleinrichtung integriert ist. Es könnte beispielsweise sein, dass der Materialstreifen mittels der Siegelrolle oder der Gegendruckrolle in den mehrlagigen Randbereich fortlaufend eingeführt wird. Der Randstreifen kann dabei zum Erreichen einer gewünschten Robustheit des Randbereichs ein Material aufweisen, das gegenüber der Stoffbahn eine höhere Reißfestigkeit aufweist, beispielsweise ein Streifen auf Papierbasis sein.

Die Erfindung betrifft auch ein Verfahren zum Formen eines zum Ergreifen mittels einer Klammerkette vorgesehenen mehrlagigen Randbereichs einer Stoffbahn. Erfindungsgemäß wird der mehrlagige Randbereich mittels einer Falteinrichtung einer Tiefziehverpackungsmaschine in Produktionsrichtung stromaufwärts eines Einzugs einer Kettenführung für die Klammerkette geformt. In anderen Worten wird anhand des erfindungsgemäßen Verfahrens die an der Tiefziehverpackungsmaschine verwendete Stoffbahn zu Beginn des Herstellungsprozesses in dessen Randbereich mindestens einfach umgeschlagen, um dadurch eine robuste, mehrschichtige Faltzone zu schaffen, woran die Klammerketten einhaken können.

Die bei der Erfindung bereits am Eingang des Maschinengestells der Tiefziehverpackungsmaschine positionierte Falteinrichtung erzeugt einen für die Klammerung mittels der Klammerketten reißfesten mehrlagigen Randbereich an der Stoffbahn, sodass im Bereich der Klammerung keine Ausrisse mehr entstehen. Dies hat auch zur Folge, dass der Stoffbahntransport entlang der Tiefziehverpackungsmaschine insgesamt präziser durchführbar ist, wodurch die Stoffbahn den einzelnen Arbeitsstationen der Tiefziehverpackungsmaschine positionsgenauer bereitgestellt werden kann. Außerdem lassen sich anhand der Erfindung hervorragend sehr dünne Packstoffe an der Tiefziehverpackungsmaschine verarbeiten.

Mittels einer Umlenkeinheit wird der Falteinrichtung mindestens ein ihr in Produktionsrichtung zugeführter Seitenrand der Stoffbahn in eine zur Produktionsrichtung zunehmend abweichende, einwärts des Maschinengestells gerichtete Förderrichtung umgelenkt, d.h. einwärts des Maschinengestells umgeschlagen, um den mehrlagigen Randbereich auszubilden. Der Seitenrand lässt sich damit zur Herstellung des mehrlagigen Randbereichs einwärts des Maschinengestells aufrichten, zunehmend zur Produktionsrichtung querleiten und auswärts der Umlenkeinheit niederführen.

Die Umlenkeinheit wird mittels einer daran ausgebildeten Umlenkrampe den Seitenrand einwärts des Maschinengestells umlenkt und mittels eines daran ausgebildeten Niederführers den mittels der Umlenkrampe umgelenkten Seitenrand auf die Stoffbahn niederlenkt. Damit lässt sich ein Umschlagen beziehungsweise ein einwärts Falten des in der Umlenkeinheit gelenkten Seitenrands der Stoffbahn auf einfache Art und Weise durchführen, um den mehrlagigen Randbereich für die Klammerkette auszubilden.

Die Robustheit des Randbereichs lässt sich dadurch erhöhen, dass eine Siegeleinrichtung zumindest abschnittsweise den aus der Falteinrichtung austretenden, mehrlagigen Randbereich stoffschlüssig verbindet, bevor der Randbereich mittels der Klammerkette ergriffen wird. Für den Siegelvorgang kann die Siegeleinrichtung eine laufende Paarung aus einer Siegelrolle und einer Gegendruckrolle oder alternativ dazu eine taktweise betriebene Paarung aus einem Siegelbalken und einem Gegendruckbalken einsetzen.

Eine noch höhere Stabilität des mehrlagigen Randbereichs kann dadurch erreicht werden, dass eine Materialstreifeneinrichtung einen gesonderten Materialstreifen zur Einarbeitung in den mehrlagigen Randbereich zuführt. Das Material des gesondert zugeführten Materialstreifens muss nicht zwingend dem eigentlichen Packstoffmaterial entsprechen, sodass es hinsichtlich einer gewünschten Robustheit des mehrlagigen Randbereichs vorbestimmte Materialeigenschaften aufweisen kann.

Im Folgenden wird ein vorteilhaftes Ausführungsbeispiel der Erfindung anhand einer Zeichnung näher erläutert. Im Einzelnen zeigen:
- Figur 1: eine Seitenansicht einer erfindungsgemäßen Tiefziehverpackungsmaschine,
- Figur 2: eine schematisch isolierte Darstellung der an der erfindungsgemäßen Tiefziehverpackungsmaschine eingesetzten Falteinrichtung,
- Figur 3: eine vergrößerte perspektivische Darstellung der Falteinrichtung von der Bedienseite aus, und
- Figur 4: eine perspektivische Darstellung der Falteinrichtung mit Blickrichtung zur Bedienseite der Tiefziehverpackungsmaschine.

Gleiche Komponenten sind in den Figuren durchgängig mit gleichen Bezugszeichen versehen.

Figur 1 zeigt in Seitenansicht eine erfindungsgemäße, intermittierend arbeitende Tiefziehverpackungsmaschine 1. Die Tiefziehverpackungsmaschine 1 weist einen Materialspeicher 2, eine Falteinrichtung 3, eine Formstation 4, eine Siegelstation 5, eine Querscheideeinrichtung 6 und eine Längsschneideeinrichtung 7 auf, die in dieser Reihenfolge in einer Produktionsrichtung R an einem Maschinengestell 8 angeordnet sind. Der Materialspeicher 2 verfügt über eine eingangsseitig am Maschinengestell 8 angeordnete Zufuhrrolle 9, von der eine Stoffbahn 10 abgezogen wird. Ferner weist die Tiefziehverpackungsmaschine 1 eine Klammerkette 11 auf, die die Stoffbahn 10 ergreift und diese pro Hauptarbeitstakt in der Produktionsrichtung R weiter transportiert, insbesondere beidseitig angeordnete Klammerketten 11.

In der dargestellten Ausführungsform ist die Formstation 4 als eine Tiefziehstation ausgebildet, bei der in die Stoffbahn 10 durch Tiefziehen, beispielsweise mittels Druckluft und/oder Vakuum, Mulden 12 geformt werden. Dabei kann die Formstation 4 derart ausgebildet sein, dass in der Richtung senkrecht zur Produktionsrichtung R mehrere Mulden 12 nebeneinander gebildet werden. In Produktionsrichtung R hinter der Formstation 4 ist eine Einfüllstrecke 13 vorgesehen, in der die in der Stoffbahn 10 geformten Mulden 12 mit einem Produkt 14 befüllt werden.

Die Siegelstation 5 verfügt über eine hermetisch verschließbare Kammer 15, in der die Atmosphäre in den Mulden 12 vor dem Versiegeln mit der von einer Packstoffaufnahme 16 abgegebenen oberen Stoffbahn 17 zum Beispiel evakuiert und/oder durch Gasspülen mit einem Austauschgas oder mit einem Gasgemisch ersetzt werden kann.

Die Querschneideeinrichtung 6 kann als Stanze ausgebildet sein, die die Stoffbahn 10 und die obere Stoffbahn 17 in einer Richtung quer zur Produktionsrichtung R zwischen benachbarten Mulden 12 durchtrennt. Dabei arbeitet die Querschneideeinrichtung 6 derart, dass die Stoffbahn 10 nicht über die gesamte Breite aufgetrennt wird, was einen kontrollierten Weitertransport durch die Klammerkette 11 ermöglicht.

Die Längsschneideeinrichtung 7 kann als eine Messeranordnung ausgebildet sein, mit der die Stoffbahn 10 und die damit versiegelte obere Stoffbahn 17 zwischen benachbarten Mulden 12 und am seitlichen Rand der Stoffbahn 10 in der Produktionsrichtung R durchtrennt werden, sodass hinter der Längsschneideeinrichtung 7 vereinzelte Verpackungen 18 vorliegen.

Die Tiefziehverpackungsmaschine 1 verfügt ferner über eine Steuerung 19. Sie hat die Aufgabe, die in der Tiefziehverpackungsmaschine 1 ablaufenden Prozesse zu steuern und zu überwachen. Eine Anzeigevorrichtung 20 mit Bedienelementen 21 dient zum Visualisieren beziehungsweise Beeinflussen der Prozessabläufe in der Tiefziehverpackungsmaschine 1 durch einen Bediener.

In einem Schaltschrank 22 sind zentrale elektrische und/oder elektronische Komponenten der Tiefziehverpackungsmaschine 1 angeordnet, beispielsweise die Verbindung zu einer externen Stromquelle. Die in Figur 1 dem Betrachter zugewandte Seite der Tiefziehverpackungsmaschine 1 ist die Bedienseite B, auf welcher Bediener zum Betätigen der Bedienelemente 21 oder gegebenenfalls zum Befüllen der Verpackungsmulden 12 entlang der Einfüllstrecke 13 stehen. Auf der der Bedienseite B gegenüberliegenden Seite der Tiefziehverpackungsmaschine 1 ist der Schaltschrank 22 angeordnet.

Figur 2 zeigt das technische Prinzip der Falteinrichtung 3 auf der Bedienseite B der in Figur 1 gezeigten Tiefziehverpackungsmaschine 1. Auf der der Bedienseite B gegenüberliegenden Seite, gewissermaßen spiegelverkehrt kann die gleiche Technik eingesetzt werden, um auch dort einen mehrlagigen Randbereich 10b zu bilden.

Die in Figur 2 gezeigte Klammerkette 11 wird in einer Kettenführung 23 gelenkt. Stromaufwärts eines schematisch dargestellten Einzugs 24 der Kettenführung 23 ist die Falteinrichtung 3 angeordnet. Die Falteinrichtung 3 verfügt über eine Umlenkeinheit 25, die dazu ausgebildet ist, einen ihr in Produktionsrichtung R zugeführten Seitenrand 10a der Stoffbahn 10 in eine zur Produktionsrichtung R zunehmend abweichende, einwärts des Maschinengestells 8 gerichtete Förderrichtung F umzulenken, um den Seitenrand 10a zum Ausbilden eines mehrlagigen Randbereichs 10b einwärts umzuschlagen. Der mehrlagige Randbereich 10b ist zum Ergreifen mittels der Klammerkette 11 ausgebildet.

Stromabwärts eines Ausgangs 26 der Umlenkeinheit 25 ist gemäß Figur 2 eine Siegeleinrichtung 27 angeordnet. Die Siegeleinrichtung 27 ist dazu konfiguriert, den aus der Umlenkeinheit 25 austretenden, mehrlagigen Randbereich 10b zumindest abschnittsweise stoffschlüssig zu verbinden. Gemäß Figur 2 verfügt die Siegeleinrichtung 27 eine oberhalb des ihr zugeführten, mehrlagigen Randbereichs 10b positionierte Siegelrolle 28 und eine darunter positionierte Gegendruckrolle 29, um den dazwischen hindurchgeführten mehrlagigen Randbereich 10b kontinuierlich zu versiegeln. Die Siegelrolle 28 und/oder die Gegendruckrolle 29 können eine beheizte Rollenoberfläche aufweisen.

Schematisch zeigt Figur 2 auch, dass der Siegeleinrichtung 27 eine Materialstreifeneinrichtung 30 zugeordnet ist, die dazu ausgebildet ist, einen gesonderten Materialstreifen 31 zur Einarbeitung in den mehrlagigen Randbereich 10b vorzuhalten. Gemäß Figur 2 wird der gesonderte Materialstreifen 31 mittels der Siegelrolle 28 dem mehrlagigen Randbereich 10b zugeführt. Alternativ dazu, was Figur 2 ebenfalls zeigt, kann die Materialstreifeneinrichtung 30 stromaufwärts der Umlenkeinheit 25 positioniert sein, um den Materialstreifen 31 der Stoffbahn 10 im Bereich des Seitenrands 10a zuzuführen.

Stromaufwärts der Falteinrichtung 3 ist eine Umlenkrolle 32 positioniert. Die Umlenkrolle 32 ist dazu ausgebildet, die vom Materialspeicher 2 abgezogene Stoffbahn 10 in Produktionsrichtung R hin zur Umlenkeinheit 25 umzulenken. Die Umlenkrolle 32 kann optional zumindest abschnittsweise beheizt konfiguriert sein.

In Figur 2 wird der Seitenrand 10a stromabwärts der Umlenkrolle 32 zunehmend quergerichtet zur Produktionsrichtung R, einwärts des Maschinengestells 8 umgelenkt, wodurch der Seitenrand 10a im Bereich der Umlenkeinheit 25 nach innen hochgestellt wird. Beim Durchlaufen der Umlenkeinheit 25 wird der hochgestellte Seitenrand 10a auf den darunterliegenden Stoffbahnbereich niedergeführt, um den mehrlagigen Randbereich 10b auszubilden.

Figur 3 zeigt das Umschlagen des Seitenrands 10a mittels der Umlenkeinheit 25 in perspektivischer Sicht von der Bedienseite B aus. Der Seitenrand 10a der von der Umlenkrolle 32 in Produktionsrichtung R umgelenkten Stoffbahn 10 wird am Eingang 33 der Umlenkeinheit 25 zunehmend hochgestellt und zunehmend einwärts des Maschinengestells 8 umgelenkt. Dafür ist die Umlenkeinheit 25 mit einer spiralförmigen Umlenkrampe 34 zum Umlenken des Seitenrands 10a einwärts des Maschinengestells 8 sowie mit einem Niederführer 35 ausgestattet, der dazu ausgebildet ist, den einwärts mittels der Umlenkrampe 34 umgelenkten Seitenrand 10a auf die Stoffbahn 10 niederzuführen. In Figur 3 sind die Umlenkrampe 34 und der Niederführer 35 derart einteilig ausgebildet.

Die Umlenkrampe 34 und der Niederführer 35 laufen in Figur 3 im Wesentlichen V-förmig zusammen, um eine Öffnungsweite W auszubilden. Am Ausgang 26 der Umlenkeinheit 25 können die Umlenkrampe 34 und der Niederführer 35 einen Schlitz S ausbilden, an welchem der mehrlagige Randbereich 10b die Umlenkeinheit 25 verlässt.

Figur 4 zeigt die Falteinrichtung 3 mit Blickrichtung zur Bedienseite B, das heißt aus einer endgegengesetzten Richtung gemäß Figur 3.

Vor allem zeigt Figur 4, dass der mittels der Umlenkeinheit 25 hochgestellte, einwärts umgelenkte Seitenrand 10a im weiteren Verlauf die Umlenkeinheit 25 durch den daran ausgebildeten Schlitz S, auf die darunterliegende Stoffbahn 10 umgeschlagen verlässt. Anhand der stromabwärts der Umlenkeinheit 25 angeordneten Siegeleinrichtung 27 kann der mehrlagige Randbereich 10b zumindest abschnittsweise formschlüssig verbunden werden, um einen noch stabileren Bereich zum Ergreifen mittels der Klammerkette 11 zu bilden.

## Patentansprüche

1. Tiefziehverpackungsmaschine (1) mit einem Maschinengestell (8), einer Formstation (4) zum Tiefziehen von Mulden (12) in eine Stoffbahn (10), einer Einfüllstrecke (13) zum Einfüllen von Produkten (14) in die Mulden (12), einer Siegelstation (5) zum Versiegeln der Mulden (12), sowie einer Kettenführung (23) zum Führen einer Klammerkette (11), die zum Ergreifen der Stoffbahn (10) ausgebildet ist, um die Stoffbahn (10) in Produktionsrichtung (R) entlang der Tiefziehverpackungsmaschine (1) zu transportieren, wobei die Tiefziehverpackungsmaschine (1) mindestens eine in Produktionsrichtung (R) stromaufwärts eines Einzugs (24) der Kettenführung (23) positionierte Falteinrichtung (3) zum Formen eines zum Ergreifen mittels der Klammerkette (11) vorgesehenen mehrlagigen Randbereichs (10b) aufweist, und wobei
die Falteinrichtung (3) eine Umlenkeinheit (25) aufweist, die dazu ausgebildet ist, mindestens einen ihr in Produktionsrichtung (R) zugeführten Seitenrand (10a) der Stoffbahn (10) in eine zur Produktionsrichtung (R) zunehmend abweichende, einwärts des Maschinengestells (8) gerichtete Förderrichtung (F) umzulenken, um den Seitenrand (10a) zum Ausbilden des mehrlagigen Randbereichs (10b) einwärts umzuschlagen, **dadurch gekennzeichnet, dass** die Umlenkeinheit (25) eine Umlenkrampe (34) zum Umlenken des Seitenrands (10a) einwärts des Maschinengestells (8) sowie einen Niederführer (35) aufweist, der dazu ausgebildet ist, den einwärts mittels der Umlenkrampe (34) umgelenkten Seitenrand (10a) auf die Stoffbahn (10) niederzuführen.

2. Tiefziehverpackungsmaschine nach Anspruch1, **dadurch gekennzeichnet, dass** die Umlenkeinheit (25) als einteiliges, zumindest abschnittsweise spiralförmiges Blechteil ausgebildet ist.

3. Tiefziehverpackungsmaschine nach einem der vorangehenden Ansprüche, **dadurch gekennzeichnet, dass** an einem Ausgang (26) der Falteinrichtung (3) eine Siegeleinrichtung (27) zum stoffschlüssigen Verbinden mindestens eines Abschnitts des die Falteinrichtung (3) verlassenden, mehrlagigen Randbereichs (10b) vorgesehen ist.

4. Tiefziehverpackungsmaschine nach Anspruch 3, **dadurch gekennzeichnet, dass** die Siegeleinrichtung (27) mindestens eine oberhalb des ihr zugeführten, mehrlagigen Randbereichs (10b) positionierte Siegelrolle (28) und mindestens eine darunter positionierte Gegendruckrolle (29) aufweist, um den dazwischen hindurchgeführten mehrlagigen Randbereich (10b) kontinuierlich zu versiegeln.

5. Tiefziehverpackungsmaschine nach Anspruch 3, **dadurch gekennzeichnet, dass** die Siegeleinrichtung (27) mindestens einen oberhalb, entlang eines Abschnitts des mehrlagigen Randbereichs (10b) positionierten Siegelbalken und mindestens einen darunter positionierten Gegendruckbalken aufweist, um den dazwischen hindurchgeführten mehrlagigen Randbereich (10b) taktweise zu versiegeln.

6. Tiefziehverpackungsmaschine nach einem der vorangehenden Ansprüche, **dadurch gekennzeichnet, dass** der Falteinrichtung (3) eine Materialstreifeneinrichtung (30) zugeordnet ist, die dazu ausgebildet ist, einen gesonderten Materialstreifen (31) zur Einarbeitung in den mehrlagigen Randbereich (10b) vorzuhalten.

7. Verfahren zum Formen eines zum Ergreifen mittels einer Klammerkette (11) vorgesehenen mehrlagigen Randbereichs (10b) einer Stoffbahn (10), wobei der mehrlagige Randbereich (10b) mittels einer Falteinrichtung (3) einer Tiefziehverpackungsmaschine (1) in Produktionsrichtung (R) stromaufwärts eines Einzugs (24) einer Kettenführung (23) für die Klammerkette (11) geformt wird, und wobei mittels einer Umlenkeinheit (25) der Falteinrichtung (3) mindestens ein ihr in Produktionsrichtung (R) zugeführter Seitenrand (10a) der Stoffbahn (10) in eine zur Produktionsrichtung (R) zunehmend abweichende, einwärts des Maschinengestells (8) gerichtete Förderrichtung (F) umgelenkt wird, um den Seitenrand (10a) zum Ausbilden des mehrlagigen Randbereichs (10b) einwärts umzuschlagen, **dadurch gekennzeichnet, dass** die Umlenkeinheit (25) mittels einer daran ausgebildeten Umlenkrampe (34) den Seitenrand (10a) einwärts des Maschinengestells (8) umlenkt und mittels eines daran ausgebildeten Niederführers (35) den mittels der Umlenkrampe (34) umgelenkten Seitenrand (10a) auf die Stoffbahn (10) niederlenkt.

8. Verfahren nach Anspruch 7, **dadurch gekennzeichnet, dass** eine Siegeleinrichtung (27) zumindest abschnittsweise den aus der Falteinrichtung (3) austretenden, mehrlagigen Randbereich (10b) stoffschlüssig verbindet, bevor der Randbereich (10b) mittels der Klammerkette (11) ergriffen wird.

9. Verfahren nach Anspruch 7 oder 8, **dadurch gekennzeichnet, dass** eine Materialstreifeneinrichtung (30) einen gesonderten Materialstreifen (31) zur Einarbeitung in den mehrlagigen Randbereich (10b) zuführt.

## Claims

1. Deep-drawing packaging machine (1) comprising a machine frame (8), a forming station (4) for deep-drawing packaging troughs (12) in a web (10), a filling station (13) for filling products (14) into the packaging troughs (12), a sealing station (5) for sealing the troughs (12), and a chain guide (23) for guiding a transportation chain (11), which is configured for gripping the web (10), in order to transport the web (10) in a production direction (R) along the deep-drawing packaging machine (1), wherein the deep-drawing packaging machine 1 comprises a folding unit (3) for forming a multi-layered edge region (10b) to be gripped by means of the transportation chain (11) the folding unit (3) being positioned in the production direction (R) upstream of an infeed (24) of the chain guide (23), and wherein the folding unit (3) comprises a deflection unit (25), which is configured for deflecting at least one lateral edge (10a) of the web (10) being fed thereto in the production direction (R) into a transportation direction (F) being directed increasingly deviated, inwards the machine frame (8) with respect to the production direction (R), in order to fold the lateral edge (10a) for forming the multi-layered edge trim (10b), **characterized in that** the deflection unit (25) comprises a deflection ramp (34) for deflecting the lateral edge (10a) inwards the machine frame (8), as well as a down guide (35), which is configured for guiding down the by means of the deflection ramp (34) inwards deflected lateral edge (10a) onto the web (10).

2. Deep-drawing packaging machine according to claim 1, **characterized in that** the deflection unit (25) is configured as a one piece, at least section-wise, spirally-formed metal part.

3. Deep-drawing packaging machine according to one of the previous claims, **characterized in that** at an exit (26) of the folding unit (3) a sealing station (27) is arranged for sealing at least a section of the multi-layered edge section (10b) leaving the folding unit (3).

4. Deep-drawing packaging machine according to claim 3, **characterized in that** the sealing unit (27) comprises at least one sealing roll (28) positioned above the thereto guided multi-layered edge section (10b) and at least one counter-roll (29) positioned below the multi-layered edge section (10b) in order to continuously seal the there-between guided multi-layered edge section (10b).

5. Deep-drawing packaging machine according to claim 3, **characterized in that** the sealing unit (27) comprises at least one sealing bar being positioned above at least a section of the multi-layered edge section (10b) and at least one counter-bar positioned below said multi-layered edge section (10b) in order to seal the there-between guided multi-layered edge section (10b) incrementally.

6. Deep-drawing packaging machine according to one of the previous claims, **characterized in that** a material stripe unit (30) is allocated at the folding unit (3), which is configured to provide a separate material stripe (31) for being processed into the multi-layered edge section (10b).

7. Method for forming a multi-layered edge section (10b) of a web (10) for being clamped by means of a transportation chain (11), wherein when seen in a production direction (R) the multi-layered edge section (10b) will be formed by means of a folding unit (3) of a deep-drawing packaging machine (1) upstream of an infeed (24) of a chain guide (23) for the transportation chain (11), wherein by means of a deflection unit (25) of the folding unit (3) at least one lateral edge (10a) of the web (10) being guided through the folding unit (3) will thereby be deflected in a transportation direction (F) being increasingly deviating inwards the machine frame (8) with respect to the production direction (R) in order to deflect inwards the lateral edge (10a) for forming the multi-layered edge section (10b), **characterized in that** the lateral edge (10a) is deflected inwards the machine frame (8) by means of a deflection ramp (34) provided at the deflection unit (25) and the deflected lateral edge (10a) that is deflected by means of the deflection ramp (34) is guided down onto the web (10) by means of a down guide (35) provided at the deflection unit (25).

8. Method according to claim 7, **characterized in that** a sealing unit (27) seals at least section-wise the multi-layered edge section (10b) leaving the folding unit (3) before the multi-layered edge section (10b) will be clamped by means of the transportation chain (11).

9. Method according to claim 7 or 8, **characterized in that** a material stripe unit (30) provides a separate material stripe (31) for processing it into the multi-layered edge section (10b).

## Revendications

1. Machine d'emballage par emboutissage (1), comprenant un bâti de machine (8), un poste de formage (4) pour un emboutissage de creux (12) dans une bande de tissu (10), un trajets de remplissage (13) pour un remplissage des creux (12) avec des produits (14), un poste de scellage (5) pour le scellage des creux (12), et un guide de chaîne (23) pour le guidage d'une chaîne de serrage (11), qui est conçu pour saisir la bande de tissu (10), afin de transporter la bande de tissu (10) dans une direction de production (R) le long de la machine d'emballage par emboutissage (1), dans laquelle la machine d'emballage par emboutissage (1) présente au moins un dispositif de pliage (3) positionné dans la direction de production (R) en amont d'une entrée (24) du guide de chaîne (23), pour le formage d'une zone de bord multicouche (10b), qui est prévue pour être saisie au moyen de la chaîne de serrage (11), et dans laquelle le dispositif de pliage (3) présente une unité de déviation (25) qui est conçue pour dévier au moins un bord latéral (10a) de la bande de tissu (10) qui lui est amené dans la direction de production (R) dans une direction de transport (F) de plus en plus différente de la direction de production (R), dirigée vers l'intérieur du bâti de machine (8), afin de dévier le bord latéral (10a) vers l'intérieur pour former la zone de bord multicouche (10b), **caractérisée en ce que** l'unité de déviation (25) présente une rampe de déviation (34) pour dévier le bord latéral (10a) vers l'intérieur du bâti de machine (8) ainsi qu'un guide d'abaissement (35) qui est conçu pour dévier le bord latéral (10a) dévié vers l'intérieur au moyen de la rampe de déviation (34) vers le bas sur la bande de tissu (10).

2. Machine d'emballage par emboutissage selon la revendication 1, **caractérisée en ce que** l'unité de déviation (25) est réalisée sous la forme d'une pièce de tôle monobloc en forme de spirale au moins par sections.

3. Machine d'emballage par emboutissage selon l'une quelconque des revendications précédentes, **caractérisée en ce qu'**un dispositif de scellage (27) est prévu au niveau d'une sortie (26) du dispositif de pliage (3) pour relier par complémentarité de matière au moins une section de la zone de bord multicouche (10b) quittant le dispositif de pliage (3).

4. Machine d'emballage par emboutissage selon la revendication 3, **caractérisée en ce que** le dispositif de scellage (27) présente au moins un rouleau de scellage (28) positionné au-dessus de la zone de bord multicouche (10b) qui lui est amenée et au moins un rouleau de contre-pression (29) positionné en dessous pour sceller de manière continue la zone de bord multicouche (10b) qui passe entre eux.

5. Machine d'emballage par emboutissage selon la revendication 3, **caractérisée en ce que** le dispositif de scellage (27) présente au moins une barre de scellage positionnée au-dessus et le long d'une section de la zone de bord multicouche (10b) et au moins une barre de contre-pression positionnée en dessous pour sceller de manière cadencée la zone de bord multicouche (10b) qui passe entre elles.

6. Machine d'emballage par emboutissage selon l'une quelconque des revendications précédentes, **caractérisée en ce que** le dispositif de pliage (3) est associé à un dispositif de ruban de matériau (30) qui est conçu pour maintenir un ruban de matériau séparé (31) pour une incorporation dans la zone de bord multicouche (10b).

7. Procédé de formage d'une zone de bord multicouche (10b) d'une bande de tissu (10), prévue pour être saisie au moyen d'une chaîne de serrage(11), dans lequel la zone de bord multicouche (10b) est formée au moyen d'un dispositif de pliage (3) d'une machine d'emballage par emboutissage (1) dans une direction de production (R) en amont d'une entrée (24) d'un guide de chaîne (23) pour la chaîne de serrage (11), et dans lequel au moins un bord latéral (10a) de la bande de tissu (10), qui lui est amené dans la direction de production (R), est dévié au moyen d'une unité de déviation (25) du dispositif de pliage (3) dans une direction de transport (F), qui s'écarte progressivement de la direction de production (R) et qui est dirigée vers l'intérieur du bâti de machine (8), afin de rabattre le bord latéral (10a) vers l'intérieur pour former la zone de bord multicouche (10b), **caractérisé en ce que** l'unité de déviation (25) dévie le bord latéral (10a) vers l'intérieur du bâti de machine (8) au moyen d'une rampe de déviation (34) formée sur celle-ci et dévie vers le bas le bord latéral (10a) dévié au moyen de la rampe de déviation (34) au moyen d'un guide d'abaissement(35) formé sur celle-ci jusque sur la bande de tissu (10).

8. Procédé selon la revendication 7, **caractérisé en ce qu'**un dispositif de scellage (27) relie au moins par sections la zone de bord multicouche (10b) sortant du dispositif de pliage (3) par complémentarité de matière avant que la zone de bord (10b) ne soit saisie au moyen de la chaîne de serrage (11).

9. Procédé selon la revendication 7 ou 8, **caractérisé en ce qu'**un dispositif de ruban de matériau (30) fournit un ruban de matériau séparé (31) pour une incorporation dans la zone de bord multicouche (10b).
